# EUROPÄISCHE PATENTSCHRIFT

(11) **EP 2 631 200 B1**
(45) Veröffentlichungstag und Bekanntmachung des Hinweises auf die Patenterteilung: **25.03.2015**
(21) Anmeldenummer: 13000693.5
(22) Anmeldetag: 09.02.2013
(51) Int. Cl.: B65F 1/06, B65B 9/15

(54) **Vorrichtung zum Einschweißen von Abfällen**
Device for thermosealing waste
Dispositif de fermeture par soudage de déchets

(30) Priorität: 21.02.2012 DE 102012003358
(43) Veröffentlichungstag der Anmeldung: 28.08.2013
(73) Patentinhaber: BERNER INTERNATIONAL GmbH, 25337 Elmshorn (DE)
(72) Erfinder: Hinrichs, Thomas, 25365 Klein Offenseth-Sparrieshoop (DE); Gragert, Sven, 25355 Barmstedt (DE)
(74) Vertreter: Thomas, Götz

(56) Entgegenhaltungen:
- EP-A1- 1 283 170
- DE-T2- 69 606 219
- FR-A1- 2 841 229
- JP-A- H07 223 617

## Beschreibung

Die Erfindung betrifft eine Vorrichtung zum Einschweißen von Abfällen gemäß dem Oberbegriff des Anspruchs 1.

Vorrichtungen zum Einschweißen von Abfällen werden vor allem in Laboren und in medizinischen Einrichtungen zur sicheren und kontaminationsarmen Entsorgung von toxischen oder infektiösen Abfällen sowie Sondermüll eingesetzt, wobei die zu entsorgenden Abfälle mittels der Vorrichtung aerosol- und flüssigkeitsdicht in Folienbeutel eingeschweißt werden.

Aus der DE 2 364 180 ist bereits eine Vorrichtung zum Verpacken von Abfällen durch Einschweißen in Folienbeutel bekannt, die ein Gehäuse mit einem Aufnahmeraum für einen zusammengefalteten Folienschlauch und einen durch den Aufnahmeraum verlaufenden Trichter umfasst. Am unteren Ende des Trichters ist eine Schweißeinheit mit zwei beweglichen beheizbaren Schweißbacken angeordnet, zwischen denen ein nach innen umgeschlagener, von oben nach unten durch den Trichter geführter Schlauchabschnitt des Folienschlauchs festgeklemmt und entlang einer quer über den Schlauchabschnitt hinweg verlaufenden Schweißnaht verschweißt werden kann. Zum Transport des Folienschlauchs bzw. Schlauchabschnitts ist unterhalb von der Schweißeinheit eine Fördereinheit mit zwei Paaren von Förderrollen angeordnet, zwischen denen der Schlauchabschnitt hindurch verläuft. Die Förderrollen jedes Rollenpaars werden von entgegengesetzten Seiten her gegen einen Randstreifen des Schlauchabschnitts angepresst und zum Transport des Schlauchabschnitts mit entgegengesetzter Drehrichtung angetrieben. Der aus der Fördereinheit austretende Folienschlauch besteht aus einer Reihe von zusammenhängenden Beuteln, zwischen denen jeweils eine Schweißnaht angeordnet ist.

Weiter ist aus der DE 695 17 207 T2 bereits eine Vorrichtung zum Einschweißen von Abfällen mit einer kombinierten Schweiß- und Trenneinheit bekannt, die imstande ist, den Kunststoff des Folienschlauchs beim Verschweißen entlang einer Trennnaht bis zum Fließen zu erwärmen, um jeden Folienbeutel beim Verschweißen seines oberen Endes gleichzeitig vom Schlauchabschnitt zu trennen. Bei dieser Vorrichtung werden sowohl die Heiztemperatur zum Verschweißen der Schlauchfolie als auch die Zeitdauer des gegenseitigen Anpressens der beiden beheizbaren Schweißbacken voreingestellt, die letztere durch eine vorgegebene Verzögerung. Dadurch können entweder nur einzelne voneinander getrennte Beutel oder ein einziger langer Beutel erzeugt werden, der nur an seinen beiden entgegengesetzten Enden verschlossen ist, nicht jedoch mehrere zusammenhängende Beutel, die jeweils getrennt eingeschweißte Abfälle enthalten. Außerdem wird das unterhalb von der Schweiß- und Trenneinheit befindliche untere Ende des Schlauchabschnitts mit dem zuletzt befüllten bzw. verschweißten Beutel nur dann sicher abgetrennt, wenn die Gewichtskraft dieses unteren Endes bzw. der darin eingeschweißten Abfälle größer ist als die Widerstandskraft, welche die entlang der Trennnaht bis zum Fließen erwärmte Schlauchfolie einer Trennung entgegensetzt. Wenn die eingeschweißten Abfälle nur ein sehr geringes Gewicht besitzen, wie zum Beispiel benutzte Spritzen, die mit toxischem oder infektiösem Material behaftet sind, ist eine sichere Abtrennung nicht immer gewährleistet. Da die Schlauchfolie entlang der Trennnähte bis zum Fließen erwärmt wird, kann zudem nicht ausgeschlossen werden, dass Beutel mit eingeschweißten Abfällen an ihren Enden entlang von einer oder beiden Trennnähten Undichtigkeiten aufweisen, durch die toxisches oder infektiöses Material entweichen kann. Nicht zuletzt wird bei der bekannten Vorrichtung als nachteilig angesehen, dass sich die Förderrollen der Fördereinheit über die gesamte Breite des Folienschlauchs erstrecken. Dies kann beim Einschweißen von breiigen oder pastösen Abfällen dazu führen, dass die Abfälle durch den Anpressdruck der beiden Förderrollen auf der Innenseite des Folienschlauchs über eine größere Fläche verteilt werden und das spätere Verschweißen des Folienschlauchs behindern.

Die DE 696 06 219 T2 offenbart eine Vorrichtung zum Verpacken von Produkten in Netzbeuteln mit einem Schacht, durch den sich ein nach innen umgeschlagener Abschnitt eines Netzschlauchs erstreckt, sowie mit zwei außerhalb des Schachtes angeordneten Rollenpaaren einer Fördereinrichtung. Die Rollenpaare können mit umkehrbarer Drehrichtung angetrieben werden, um den äußeren Teil des Netzschlauchs anzuheben und ihn so in die Röhre zu bringen und sein freies Ende in der Röhre abzusenken bzw. um den Netzschlauch innerhalb der Röhre anzuheben, bis sein freies unteres geschlossenes Ende eine bestimmte Höhe in der Röhre erreicht, bevor ein Beutel mit offenem oberem Ende erzeugt und das Produkt in den Beutel gefüllt wird. Durch das Anheben des Netzschlauchs in der Röhre soll vermieden werden, dass das in den Beutel gefüllte Produkt aus großer Höhe nach unten auf den Boden des Beutels fällt.

Weiter offenbart die FR 2 841 229 A bereits eine Vorrichtung gemäß dem Oberbegriff des Anspruchs 1, bei der die Fördereinheit als Antrieb einen Elektromotor und damit einen Motor umfasst, dessen Drehrichtung durch Umpolen umkehrbar ist, was inhärent zu einer Umkehr der Transportrichtung der Fördereinheit führen würde. Darüber hinaus umfasst die bekannte Vorrichtung eine Steuerung, mit der sich die verschiedenen Funktionen der Vorrichtung steuern lassen.

Ausgehend hiervon liegt der Erfindung die Aufgabe zugrunde, eine Vorrichtung der eingangs genannten Art dahingehend zu verbessern, dass die einzuschweißenden Abfälle wahlweise in einzelnen getrennten Beuteln oder in mehreren zusammenhängenden Beuteln eingeschweißt werden können und dass im zuerst genannten Fall selbst dann eine sichere Trennung der Beutel gewährleistet ist, wenn das Gewicht der eingeschweißten Abfälle sehr gering ist.

Diese Aufgabe wird erfindungsgemäß durch die Merkmale des Anspruchs 1 gelöst.

Wenn Abfälle während eines Trennschweißzyklus in einzelnen getrennten Beuteln eingeschweißt werden sollen, kann durch das erfindungsgemäße Merkmal die Fördereinheit beim Abtrennen eines befüllten und verschweißten Beutels mit umgekehrter Transportrichtung in Gang gesetzt bzw. in Betrieb genommen werden, um auf den oberhalb des befüllten Beutels zwischen der Fördereinheit und der Schweiß- und Trenneinheit befindlichen Teil des Schlauchabschnitts eine nach oben gerichtete Zugkraft auszuüben und dadurch diesen Teil des Schlauchabschnitts nach oben zu ziehen. Dadurch wird erreicht, dass dieser Teil des Schlauchabschnitts entlang einer nachfolgend als Trennnaht bezeichneten Naht sicher von dem zuletzt befüllten und verschweißten Beutel und damit von dem unteren Ende des Schlauchabschnitts unterhalb der Schweiß- und Trenneinheit getrennt wird, sobald die nach oben gerichtete Zugkraft größer ist als die Widerstandskraft, welche die zwischen den Schweißbacken befindliche erwärmte Trennnaht einer Trennung entgegensetzt. Der zuletzt befüllte und verschweißte Beutel fällt dann entweder sofort oder spätestens beim Auseinanderbewegen der beiden Schweißbacken nach unten in einen unterhalb der Schweiß- und Trenneinheit angeordneten Auffangbehälter.

Wenn die Abfälle während eines Schweißzyklus in mehreren zusammenhängenden Beuteln eingeschweißt werden sollen, wird hingegen die Fördereinheit nicht mit umgekehrter Transportrichtung in Gang gesetzt bzw. in Betrieb genommen, so dass keine nach oben gerichtete Zugkraft auf die gerade gebildete Schweißnaht ausgeübt wird und die Beutel entlang der Schweißnaht nicht getrennt werden.

Da die Widerstandskraft, welche die erwärmte Trennnaht beim Trennschweißzyklus einer Trennung entgegensetzt, davon abhängt, wie stark sich der Schlauchabschnitt zwischen den Schweißbacken erwärmt, sieht eine bevorzugte Ausgestaltung der Erfindung vor, dass eine beim Trennschweißzyklus zum Abtrennen des unteren Endes des Schlauchabschnitts von der Schweiß- und Trenneinheit entlang der Trennnaht in den Schlauchabschnitt zugeführte Wärmemenge größer ist als die Wärmemenge, die während eines Schweißzyklus von der Schweiß- und Trenneinheit in den Schlauchabschnitt zugeführt wird, um diesen nur zu verschweißen, nicht jedoch abzutrennen. Auf diese Weise kann einerseits das Abtrennen des unteren Endes des Schlauchabschnitts erleichtert werden, ohne andererseits ein hermetisches Einschweißen der Abfälle durch eine übermäßige Erwärmung der Naht zu gefährden.

Die beim Abtrennen des unteren Endes des Schlauchabschnitts entlang der Trennnaht in den Schlauchabschnitt zugeführte größere Wärmemenge hat zur Folge, dass das thermoplastische Kunststoffmaterial des Folienschlauchs entlang der Trennnaht auf eine Fließtemperatur erwärmt wird, während durch die beim Verschweißen entlang einer Schweißnaht in den Schlauchabschnitt zugeführte geringere Wärmemenge das thermoplastische Kunststoffmaterial des Folienschlauchs entlang der Schweißnaht nur auf eine niedrigere Temperatur erwärmt wird, die bei dem von den Schweißbacken ausgeübten Druck ausreicht, um den Schlauchabschnitt hermetisch zu verschweißen.

Durch die Möglichkeit, bei Bedarf die Transportrichtung der Fördereinheit umzukehren und die von der Schweiß- und Trenneinheit in die Naht zugeführte Wärmemenge zu verändern, kann eine einzuschweißende Abfallcharge sowohl in einem einzelnen getrennten Beutel oder in einem von mehreren zusammenhängenden Beuteln eingeschweißt werden.

Die Umkehr der Transportrichtung der Fördereinheit beim Trennschweißzyklus wird bevorzugt in Abhängigkeit von einem Zustand der Trennnaht ausgelöst, zweckmäßig wenn die Trennnaht von der Schweiß- und Trenneinheit bis zum Fließen erwärmt worden ist. Die dazu vorgesehenen Einrichtungen umfassen vorteilhaft eine Zeitsteuerung, welche die Umkehr der Transportrichtung der Fördereinheit in Abhängigkeit von der seit dem Beginn der Wärmezufuhr zur Trennnaht verstrichenen Zeit auslöst.

Eine weitere vorteilhafte Ausgestaltung der Erfindung sieht vor, dass die Fördereinheit mindestens ein Paar Förderrollen umfasst, die mit entgegengesetzter Drehrichtung angetrieben werden, und dass zum Abtrennen des unteren Endes des Schlauchabschnitts die Drehrichtung beider Förderrollen umkehrbar ist. Zweckmäßig weist die Fördereinheit zwei Paare von schmalen Förderrollen auf, die an entgegengesetzten Seiten des Schachtes angeordnet sind und sich nur über einen Teil der Breite des Schlauchabschnitts im Schacht erstrecken, wobei die Drehrichtung der Förderrollen beider Rollenpaare umkehrbar ist. Im Vergleich zu der aus der DE 695 17 207 T2 bekannten Vorrichtung kann durch die beiden schmalen Rollenpaare das Aufnahmevolumen des Schlauchabschnitts oberhalb der Schweiß- und Trenneinheit vergrößert werden.

Die Schweiß- und Trenneinheit umfasst vorzugsweise zwei beheizbare Schweißbacken, die sich zum Verschweißen des Schlauchabschnitts mittels eines Schweißbackenantriebs von entgegengesetzten Seiten her an den Schlauchabschnitt annähern und gegen diesen anpressen lassen.

Um ein Festkleben der Schweißbacken am Schlauchabschnitt zu vermeiden und für eine gleichmäßige Verschweißung zu sorgen, weisen die beiden Schweißbacken jeweils einen mit einer Stromquelle verbindbaren Heizdraht auf, der zwischen einem Teflonband auf seiner dem Schlauchabschnitt zugewandten Seite und einem Gummiband auf seiner vom Schlauchabschnitt abgewandten Seite angeordnet ist.

Eine noch weitere vorteilhafte Ausgestaltung der Erfindung sieht vor, dass mindestens eine der beiden Schweißbacken entgegen der Bewegungsrichtung bei der Annäherung an den Schlauchabschnitt federnd gelagert und mit einem Kontakt zur Richtungsumkehr des Schweißbackenantriebs versehen ist, wenn die Feder außerhalb von einer mittigen Schweißposition der Schweißbacke durch einen Widerstand im Bewegungsweg derselben zusammengedrückt wird und den Kontakt auslöst. Der Kontakt ist vorzugsweise ein Reed-Kontakt, der durch Annäherung eines Dauermagneten beim Zusammendrücken der Feder ausgelöst wird. Auf diese Weise kann ein Quetschen einer Hand oder eines Fingers eines Benutzers verhindert werden, sofern dieser unerwartet die Hand oder den Finger von oben oder von unten her zwischen die sich annähernden Schweißbacken einführen sollte. Eine eventuelle Verbrennung an einem der Heizdrähte wird dadurch verhindert, dass die Stromzufuhr zu den Heizdrähten erst eingeschaltet wird, wenn die Schweißbacken eine mittige Schweißposition erreicht haben.

Die erfindungsgemäße Vorrichtung besitzt eine Steuerung, die zur Aktivierung der Fördereinheit und der Schweiß- und Trenneinheit dient, wenn die Vorrichtung in Betrieb genommen wird. Vorteilhaft umfasst diese Steuerung unter anderem eine Einrichtung, welche die Stromzufuhr zu dem elektrischen Schweißbackenantrieb während eines Auseinanderbewegens der Schweißbacken überwacht und die Stromzufuhr zum Antriebsmotor unterbricht und bevorzugt kurzzeitig umkehrt, wenn ein vorbestimmter Strom-Schwellenwert überschritten wird. Dadurch kann ein Quetschen einer Hand oder eines Fingers eines Benutzers verhindert werden, sofern dieser die Hand oder den Finger unerwartet von oben oder von unten her zwischen eine der sich auseinander bewegenden Schweißbacken und einen gegenüberliegenden starren Teil der Schweiß- und Trenneinheit einführen sollte.

Die Steuerung dient auch dazu, das Verschweißen des Schlauchabschnitts beim Schweißzyklus und das Abtrennen des unteren Endes des Schlauchabschnitts beim Trennschweißzyklus zu steuern, wobei sie im zuletzt genannten Fall dafür sorgt, dass zuerst der Schlauchabschnitt entlang von einer Schweißnaht verschweißt, dann das untere Ende des Schlauchabschnitts entlang von einer oberhalb von der Schweißnaht angeordneten Trennnaht abgetrennt und zuletzt der verbleibende Schlauchabschnitt entlang von einer oberhalb von der Trennnaht angeordneten Schweißnaht verschweißt wird.

Um es zu ermöglichen, die Länge eines Beutels zum Beispiel in Abhängigkeit von der Größe der einzuschweißenden Abfälle frei zu wählen, sieht eine weitere bevorzugte Ausgestaltung der Erfindung vor, dass im Schweißzyklus und im Trennschweißzyklus zuerst ein Transport des Folienschlauchs erfolgt, wobei die Länge des Transportwegs frei wählbar ist.

Im Folgenden wird die Erfindung anhand eines in der Zeichnung dargestellten Ausführungsbeispiels näher erläutert. Es zeigen:
Fig. 1 eine perspektivische Ansicht einer erfindungsgemäßen Vorrichtung zum Einschweißen von Abfällen in einen Folienschlauch;
Fig. 2 eine Oberseitenansicht eines Gehäuses der Vorrichtung;
Fig. 3 eine Oberseitenansicht des Gehäuses nach dem Abnehmen eines Gehäusedeckels;
Fig. 4 eine perspektivische Ansicht des Gehäuses;
Fig. 5 eine perspektivische Ansicht des Gehäuses nach dem Abnehmen eines Gehäusedeckels;
Fig. 6 eine schematische Schnittansicht des Gehäuses zur Erläuterung der Funktionsweise der Vorrichtung;
Fig. 7 eine auseinander gezogene perspektivische Ansicht einer Fördereinheit, einer Schweiß- und Trenneinheit und eines Gehäuseunterteils des Gehäuses;
Fig. 8 eine perspektivische Ansicht der Fördereinheit;
Fig. 9 eine perspektivische Ansicht der Schweiß- und Trenneinheit.

Die in der Zeichnung dargestellte erfindungsgemäße Vorrichtung 10 dient zum Einschweißen von Abfällen in einen Folienschlauch 12 aus einer thermoplastischen Kunststofffolie, der während des Einschweißens durch quer verlaufende Schweißnähte in eine Reihe von aerosol- und flüssigkeitsdichten Beuteln unterteilt wird, welche jeweils eine Charge der Abfälle enthalten.

Mit der Vorrichtung 10 können mehrere verschweißte Beutel wahlweise als zusammenhängender Strang oder in Form von einzelnen getrennten Beuteln aus einem Gehäuse 12 der Vorrichtung 10 abgegeben werden, aus dem sie nach unten in einen unter dem Gehäuse 12 positionierten Auffangbehälter (nicht dargestellt) fallen.

Die Vorrichtung 10 umfasst neben dem flachen quaderförmigen Gehäuse 12 ein Fahrgestell 14 mit vier langgestreckten, das Gehäuse 12 tragenden Beinen 16, die an ihren unteren Enden mit Rollen 18 versehen sind, sowie eine in der Nähe der unteren Enden an den Beinen 16 angebrachte Plattform 20 zum Abstellen des Auffangbehälters. Das Gehäuse 12, das Fahrgestell 14 und die Plattform 20 bestehen aus Edelstahl. Die Vorrichtung 10 kann jedoch auch ohne das Fahrgestell 14 in einen Arbeitstisch oder in eine Wand integriert werden, z.B. als Einbaugerät.

Das im Wesentlichen aus einem Gehäuseunterteil 22 und einem abnehmbaren Deckelteil 24 bestehende Gehäuse 12 umgibt eine Elektronikeinheit 26, eine Schweiß- und Trenneinheit 28 und eine Fördereinheit 30, die im Gehäuseinneren untergebracht sind. Wie am besten in Fig. 7 dargestellt, können die Elektronikeinheit 26, die Schweiß- und Trenneinheit 28 und die Fördereinheit 30 bei abgenommenem Deckelteil 24 nacheinander von oben her in das Gehäuseunterteil 22 (in Fig. 7 nicht dargestellt) eingesetzt werden, bevor zuletzt der Deckelteil 24 aufgesetzt wird.

Wie am besten in Fig. 1 dargestellt, weist der Deckelteil 24 eine kreisförmige Einwurföffnung 32 zum Einwerfen der einzuschweißenden Abfälle auf, die von einem flachen trichterförmigen Rand 34 umgeben ist.

Wie am besten in Fig. 6 dargestellt, weist das im Umriss quadratische wannenartige Gehäuseunterteil 22 einen ebenen Boden 36 auf, der mit einer mittigen Bodenöffnung 38 versehen ist.

Wie in Fig. 7 dargestellt, weist die Elektronikeinheit 26 ein ebenes Bodenblech 40 mit einer mittigen Öffnung 42 auf, die nach dem Einsetzen in das Gehäuseunterteil 22 mit dessen Bodenöffnung 38 fluchtet. Über das Bodenblech 40 steht ein aus Blech gebogenes rahmenartiges Wandteil 44 mit quadratischem Umriss senkrecht nach oben über, an dem unter anderem ein Netzteil, ein aufladbarer Akku 46 und eine auf einer Leiterplatte montierte elektronische Steuerung 48 der Vorrichtung 10 befestigt sind.

Wie in Fig. 8 dargestellt, besitzt die Fördereinheit 30 ein Bodenblech 50, eine im Umriss quadratische Innenwand 52 aus Blech und eine im Umriss quadratische Außenwand 54 aus Blech, die vom Bodenblech 50 aus nach oben umgebogen sind. Die Innenwand 52 der Fördereinheit 30 begrenzt einen quadratischen Schacht 56 und ist an entgegengesetzten Seiten des Schachtes 56 mit zwei Paaren von schmalen Förderrollen 58 in Form von Reibrädern versehen, die jeweils nach innen in den Schacht 56 überstehen. Eine erste der beiden Förderrollen 58 jedes Paars weist eine feste Achse auf, während eine zweite der beiden Förderrollen 58 jedes Paars schwenkbar gelagert ist und von einem Druckstößel 60 mit einer Federkraft beaufschlagt wird, um sie mit ihrer Umfangsfläche gegen die Umfangsfläche der ersten Förderrolle 58 anzupressen. Die beiden Förderrollen 58 jedes Paars sind durch die Innenwand 52 hindurch drehfest mit kämmenden Zahnrädern 62 verbunden, von denen das Zahnrad 62 der Förderrolle 58 mit feststehender Achse über einen Zahnriemen 64 und eine Abtriebswelle 66 eines elektrischen Antriebsmotors 68 angetrieben werden kann, so dass sich die Zahnräder 62 immer gegenläufig drehen. Bei dem Antriebsmotor 68 handelt es sich um einen Antriebsmotor 68 mit umkehrbarer Drehrichtung, der im Zwischenraum zwischen der Innen- und Außenwand 52, 54 angeordnet ist.

Wie in Fig. 9 dargestellt, weist die Schweiß- und Trenneinheit 28 einen im Umriss quadratischen Rahmen 70 auf, der eine Durchtrittsöffnung 72 begrenzt und eine Außenwand 74 aus Blech besitzt, deren Abmessungen denjenigen der Außenwand der Fördereinheit 28 entsprechen. In dem Rahmen 70 sind zwei bewegliche parallele Schweißbacken 76 angeordnet, deren entgegengesetzte Enden auf Schlitten montiert sind, die von einem Schweißbackenantrieb 78 entlang von parallelen Führungen 80 aneinander angenähert bzw. auseinander bewegt werden können. Die Bewegung und die jeweilige Position der Schweißbacken 76 werden über Mikroschalter nach dem Ruhestromprinzip von der Steuerung 48 überwacht. Jede Schweißbacke 76 weist einen mit einer Stromquelle verbindbaren Heizdraht auf, der zwischen einem Teflonband auf seiner der Durchtrittsöffnung 72 zugewandten Seite und einem Gummiband auf seiner von der Durchtrittsöffnung 72 abgewandten Seite angeordnet ist.

Den Heizdrähten der beiden Schweißbacken 76 wird von der Steuerung 48 Strom zugeführt, wenn sich die Schweißbacken 76 in einer mittleren Schweißposition befinden, in der sie von entgegengesetzten Seiten her gegen den zwischen den Schweißbacken 76 hindurch verlaufenden Schlauchabschnitt 82 angepresst werden, wie in Fig. 6 schematisch dargestellt.

Um Verletzungen an einer Hand oder an Fingern eines Benutzers zu verhindern, die bei der gegenseitigen Annäherung der beiden Schweißbacken 76 versehentlich zwischen diese gelangen, sind die Schweißbacken 76 entgegen der Bewegungsrichtung bei ihrer Annäherung auf den Schlitten federnd abgestützt. Weiter ist auf einem der Schlitten ein Reed-Kontakt angeordnet, der von einem an der Schweißbacke 76 befestigten Dauermagneten ausgelöst wird, wenn die Feder außerhalb der mittigen Schweißposition zusammengedrückt und dadurch der Magnet an den Kontakt angenähert wird.

Der Schweißbackenantrieb 78 ist ein elektrischer Antriebsmotor, dem zum gegenseitigen Annähern bzw. zum Auseinanderbewegen der Schweißbacken 76 Strom zugeführt wird. Beim Auseinanderbewegen der Schweißbacken 76 wird die Stromzufuhr zum Antriebsmotor 78 überwacht. Wenn die Stromaufnahme des Antriebsmotors 78 einen vorbestimmten Strom-Schwellenwert übersteigt, der anzeigt, dass sich im Bewegungsweg der Schweißbacken 76 zwischen diesen und gegenüberliegenden Teilen des Rahmens 70 ein Hindernis befindet, wird die Bewegungsrichtung der Schweißbacken 76 durch Umpolung des Antriebsmotors 78 kurzzeitig umgekehrt. Wenn es sich bei dem Hindernis um eine Hand oder Finger eines Benutzers handelt, kann dieser die Hand oder Finger somit ohne die Gefahr von Verletzungen wieder aus dem Spalt zwischen der Schweißbacke 76 und dem Rahmen 70 herausziehen.

Die Außenwand 54 der Fördereinheit 30 und die Außenwand 74 der Schweiß- und Trenneinheit 28 besitzen entsprechende seitliche Abmessungen, während der Wandteil 44 der Elektronikeinheit 26 größere seitliche Abmessungen aufweist. Auf diese Weise wird zwischen den Außenwänden 54, 74 einerseits und dem Wandteil 44 andererseits ein Aufnahmeraum 84 für einen zusammengefalteten Folienschlauch 86 gebildet, wie in Fig. 6 dargestellt.

Vor der Inbetriebnahme der Vorrichtung 10 wird der zu einem ringförmigen Paket zusammengefaltete Folienschlauch 86 in den Aufnahmeraum 84 eingesetzt, der bei abgenommenem Deckelteil 24 von oben her zugänglich ist. Anschließend wird das obere Ende des Folienschlauchs 86 nach innen umgeschlagen oder umgestülpt und durch den von der Innenwand 52 der Fördereinheit 30 begrenzten Schacht 56 hindurchgeführt. Dabei werden zwischen den beiden Paaren von Förderrollen 58 entgegengesetzte und doppelt übereinander gelegte Randstreifen des nach innen umgeschlagenen und durch den Schacht 56 sowie zwischen den Schweißbacken 76 nach unten geführten Schlauchabschnitts 82 des Folienschlauchs 86 eingeklemmt. Auf diese Weise kann der Schlauchabschnitt 82 nach unten durch das Gehäuse 12 hindurch bis zur Bodenöffnung 38 und durch diese hinaus transportiert werden, wie durch den Pfeil A in Fig. 6 dargestellt, indem die Förderrollen 58 mit entgegengesetzter Drehrichtung angetrieben werden, wie durch die Pfeile B in Fig. 6 angezeigt. Nach dem Schließen des Deckelteils 24 kann die Vorrichtung 10 in Betrieb genommen werden.

Im Betrieb wird die Vorrichtung 10 mit Hilfe eines nach oben über den Gehäuseunterteil 24 überstehenden berührungslos arbeitenden Infrarot-Sensors 88 gesteuert, der in eine neben der Einwurföffnung 32 ausgestanzte Öffnung 90 im Deckelteil 24 ragt. Wie in Fig. 2 und 3 dargestellt, umfasst der Sensor 88 einen im Pulsbetrieb arbeitenden, IR-Strahlung emittierenden Sender 92 und einen neben dem Sender 92 angeordneten IR-Empfänger 94. Der Empfänger 94 spricht an, wenn senkrecht nach oben aus dem Sender 92 emittierte IR-Strahlung von einem oberhalb des Sensors 88 in einem Abstand von weniger als 0,2 m in den Strahlungsweg der IR-Strahlung bewegten Objekt auf den Empfänger 94 zurück reflektiert wird. Neben dem Sender 92 und dem Empfänger 94 umfasst der Sensor 88 noch eine Anzeigeleuchte 96, die verschiedene Betriebszustände der Vorrichtung 10 durch verschiedene Farben anzeigt.

Nach dem Einschalten eines an der Unterseite des Gehäuses 12 angeordneten Akku-Trennschalters 98 zum Anschließen des Akkus 46 befindet sich die Vorrichtung 10 im Stand-by-Modus, in dem sich die Vorrichtung 10 mit Hilfe des Sensors 88 nicht steuern lässt. Die Aktivierung erfolgt durch Drücken einer Reset-Taste 100 am Gehäuseunterteil 22, woraufhin die Anzeigeleuchte 96 in einer ersten Farbe leuchtet. Beim erstmaligen Gebrauch der Vorrichtung 10 nach dem Einlegen eines neuen Folienschlauchs 86 in den Aufnahmeraum 84 wird der nach innen umgeschlagene, durch den Schacht 56 und das übrige Gehäuse 12 hindurch nach unten geführte Schlauchabschnitt 82 des Folienschlauchs 86 in der Schweiß- und Trenneinheit 28 zwischen den Schweißbacken 76 durch eine quer über den Schlauchabschnitt 82 verlaufende Schweißnaht verschlossen, die dann das untere Ende des ersten Beutels bildet.

Im Gebrauch der Vorrichtung 10 kann bei aktiviertem Sensor 88 von einem Benutzer eine von zwei gewünschten Betriebsarten ausgewählt werden, nämlich ein Schweißzyklus und ein Trennschweißzyklus.

Der Schweißzyklus wird ausgelöst, indem ein Objekt, zum Beispiel die Hand des Benutzers über dem Sensor 88 in den Strahlungsweg der IR-Strahlung bewegt wird. Daraufhin beginnt die Anzeigeleuchte 96 in einer anderen Farbe zu blinken, was anzeigt, dass sich die Vorrichtung 10 im Wartezustand befindet und auf eine weitere Eingabe vom Benutzer wartet. Wenn der Benutzer die Hand erneut über den Sensor 88 bewegt, wird ein Transport des Schlauchabschnitts 82 durch Antreiben der beiden Paare von Förderrollen 58 der Fördereinheit 30 ausgelöst. Der Transport erfolgt so lange, bis der Benutzer die Hand wieder vom Sensor 88 wegbewegt oder bis eine einstellbare maximale Beutellänge erreicht ist. Der Benutzer kann somit durch die Verweilzeit der Hand über dem Sensor 88 die Länge des Folienbeutels steuern, der zur Aufnahme der Abfälle gebildet werden soll. Vor oder während des Transports kann der Benutzer eine Charge der Abfälle in die Einwurföffnung 32 werfen, von wo sie in den nach oben offenen Schlauchabschnitt 82 oder Beutel fallen, der bereits zuvor in der Schweiß- und Trenneinheit 28 am unteren Ende verschweißt worden ist. Wenn der Benutzer die Hand vom Sensor 88 wegbewegt, wird dann zum Verschließen des oberen Endes des Beutels erneut ein Schweißvorgang ausgelöst.

Bei den Schweißvorgängen werden die beiden Schweißbacken 76 von entgegengesetzten Seiten her an den Schlauchabschnitt 82 angenähert und gegen diesen angepresst. Dann wird den Heizdrähten in den Schweißbacken 76 Strom zugeführt, um den Schlauchabschnitt 82 zwischen diesen entlang einer quer über den Schlauchabschnitt 82 verlaufenden Schweißnaht zu verschweißen und somit den Folienbeutel hermetisch zu verschließen. Zwischen dem oberen Ende eines Beutels und dem unteren Ende eines nachfolgend gebildeten Beutels ist jeweils eine einzige Schweißnaht angeordnet. Der Folienschlauch wird im Schweißzyklus nicht durchtrennt, so dass ein zusammenhängender Strang von Beuteln erzeugt wird, die an beiden Enden durch parallele Schweißnähte verschlossen sind, wobei der Inhalt jedes Beutels hermetisch vom Inhalt der benachbarten Beutel getrennt ist.

Der Trennschweißzyklus wird ausgelöst, indem ein Objekt, zum Beispiel die Hand des Benutzers über einen längeren Zeitraum von mehr als 2 bis 3 Sekunden über den Sensor 88 gehalten wird. In diesem Fall blinkt die Anzeigeleuchte 96 in einer noch anderen Farbe und der Trennschweißzyklus wird eingeleitet. Wie beim Schweißzyklus wird zuerst ein handgesteuerter Transport des Schlauchabschnitts 82 ausgelöst, der so lange anhält, bis der Benutzer die Hand wieder vom Sensor 88 wegbewegt bzw. eine maximale einstellbare Beutellänge erreicht ist. Vor oder während des Transports kann der Benutzer wie beim Schweißzyklus die Abfälle in die Einwurföffnung 32 werfen, von wo sie in den am unteren Ende bereits verschweißten Folienbeutel fallen. Wenn der Benutzer die Hand vom Sensor 88 wegbewegt, wird ein erster Schweißvorgang ausgelöst, bei dem der Beutel am oberen Ende durch eine quer verlaufende Schweißnaht verschweißt wird, wie zuvor für den Schweißzyklus beschrieben. Nachdem die Schweißbacken 76 wieder auseinander bewegt worden sind, wird beim Trennschweißzyklus der Schlauchabschnitt 82 jedoch von der Fördereinheit 30 erneut um ein kurzes Stück nach unten bewegt, vorzugsweise um etwa 5 Zentimeter. Danach werden die beiden Schweißbacken 76 wieder an den Schlauchabschnitt 82 angenähert und gegen diesen angepresst, wobei jedoch den Heizdrähten mehr Strom als beim Schweißvorgang zugeführt wird. Durch die dadurch erzeugte größere Wärmemenge wird der Schlauchabschnitt 82 zwischen den Schweißbacken 76 bis zum Fließen erwärmt. Wenn dies nach Ablauf einer zuvor durch Versuche ermittelten voreingestellten Zeitspanne der Fall ist, wird die Drehrichtung des Antriebsmotors 68 der Fördereinheit 30 durch Umpolung umgekehrt und dem Antriebsmotor 68 erneut kurzzeitig Strom zugeführt. Dadurch wird der zwischen der Fördereinheit 30 und der Schweiß- und Trenneinheit 28 befindliche Teil des Schlauchabschnitts 82 rückwärts, d.h. nach oben bewegt und somit entlang einer zwischen den Schweißbacken 76 verlaufenden Trennnaht von dem nach unten über die Schweißbacken 76 überstehenden unteren Ende des Schlauchabschnitts 82 mit dem zuletzt verschweißten Beutel abgerissen. Dieser letztere fällt dann entweder sofort oder spätestens beim Auseinanderbewegen der Schweißbacken 76 nach unten in den Auffangbehälter. Nach dem Auseinanderbewegen der Schweißbacken 76 wird der Schlauchabschnitt 82 von der Fördereinheit 30 noch einmal um ein kurzes Stück nach unten bewegt und dann erneut entlang einer Schweißnaht verschweißt, bevor der nächste Zyklus eingeleitet werden kann. Auf diese Weise werden beim Trennschweißzyklus einzelne Beutel mit eingeschweißten Abfällen erzeugt, die an beiden Enden durch zwei parallele Nähte, eine zum Beutelinhalt benachbarte Schweißnaht und eine unmittelbar am Beutelende angeordnete Trennnaht, verschlossen sind.

Sowohl beim Schweißzyklus und beim Trennschweißzyklus wird jedoch das thermoplastische Kunststoffmaterial des Folienschlauchs entlang der Nähte bis zu einer solchen Temperatur erwärmt, dass sich entlang der Nähte auch mehrere übereinander liegende oder einander überlappende Schichten des Kunststoffmaterials hermetisch miteinander verbinden.

Durch Drücken der Reset-Taste 100 können der Schweißzyklus und der Trennschweißzyklus zu einem beliebigen Zeitpunkt abgebrochen werden.

## Patentansprüche

1. Vorrichtung (10) zum Einschweißen von Abfällen in einen Folienschlauch (56), mit einem Gehäuse (12), das einen Aufnahmeraum (84) für den zusammengefalteten Folienschlauch (86) umgibt, einem Schacht (56), durch den sich ein nach innen umgeschlagener Schlauchabschnitt (82) des Folienschlauchs (82) von oben nach unten erstreckt, einer den Schlauchabschnitt (82) durch den Schacht (56) abwärts transportierenden Fördereinheit (30), deren Transportrichtung umkehrbar ist, mit einer unterhalb der Fördereinheit (30) angeordneten Schweiß- und Trenneinheit (28) zum Verschweißen des Schlauchabschnitts (82) entlang von quer verlaufenden Nähten und zum Abtrennen eines unteren Endes des Schlauchabschnitts (82), sowie mit einer Steuerung (48) zur Aktivierung der Fördereinheit (30) und der Schweiß- und Trenneinheit (28), **dadurch gekennzeichnet, dass** die Steuerung (48) derart angeordnet ist, dass die Transportrichtung der Fördereinheit (30) beim Abtrennen des unteren Endes des Schlauchabschnitts (82) umgekehrt wird.

2. Vorrichtung nach Anspruch 1, **gekennzeichnet durch** Einrichtungen zur Umkehr der Transportrichtung der Fördereinheit (30) in Abhängigkeit vom Zustand einer zum Abtrennen des unteren Endes des Schlauchabschnitts (82) in der Schweiß- und Trenneinheit (28) erzeugten Naht.

3. Vorrichtung nach Anspruch 2, **dadurch gekennzeichnet, dass** die Einrichtungen eine Zeitsteuerung umfassen.

4. Vorrichtung nach einem der vorangehenden Ansprüche, **dadurch gekennzeichnet, dass** eine zum Abtrennen des unteren Endes des Schlauchabschnitts (82) von der Schweiß- und Trenneinheit (28) in den Schlauchabschnitt (82) zugeführte Wärmemenge größer ist als eine zum Verschweißen des Schlauchabschnitts (82) von der Schweiß- und Trenneinheit (28) in den Schlauchabschnitt (82) zugeführte Wärmemenge.

5. Vorrichtung nach einem der vorangehenden Ansprüche, **dadurch gekennzeichnet, dass** die Fördereinheit (30) mindestens ein Paar Förderrollen (58) umfasst, die mit entgegengesetzter Drehrichtung angetrieben werden, und dass zum Abtrennen des unteren Endes des Schlauchabschnitts (82) die Drehrichtung beider Förderrollen (58) umkehrbar ist.

6. Vorrichtung nach Anspruch 5, **dadurch gekennzeichnet, dass** die Fördereinheit (30) zwei Paare von schmalen Förderrollen (58) umfasst, die an entgegengesetzten Seiten des Schachtes (56) angeordnet sind und sich nur über einen Teil der Breite des Schlauchabschnitts (82) erstrecken, wobei die Drehrichtung der Förderrollen (58) beider Rollenpaare umkehrbar ist.

7. Vorrichtung nach einem der vorangehenden Ansprüche, **dadurch gekennzeichnet, dass** die Schweiß- und Trenneinheit (28) zwei von entgegengesetzten Seiten her gegen den Schlauchabschnitt (82) anpressbare beheizbare Schweißbacken (76) umfasst.

8. Vorrichtung nach Anspruch 7, **dadurch gekennzeichnet, dass** die beiden Schweißbacken (76) jeweils einen mit einer Stromquelle verbindbaren Heizdraht umfassen, der zwischen einem Teflonband auf seiner dem Schlauchabschnitt (82) zugewandten Seite und einem Gummiband auf seiner vom Schlauchabschnitt (82) abgewandten Seite angeordnet ist.

9. Vorrichtung nach Anspruch 7 oder 8, **dadurch gekennzeichnet, dass** die beiden Schweißbacken (76) entgegen ihrer Bewegungsrichtung bei der Annäherung an den Schlauchabschnitt (82) durch Federn abgestützt sind und dass Einrichtungen zur Umkehr der Bewegungsrichtung der Schweißbacken (76) bei einer Kompression von einer der Federn vorgesehen sind.

10. Vorrichtung nach einem der Ansprüche 7 bis 9, **gekennzeichnet durch** Einrichtungen zur Überwachung der Stromzufuhr zu einem elektrischen Antriebsmotor (78) der Schweißbacken (76) während eines Auseinanderbewegens der Schweißbacken (76) und eine Steuerung (48) zur Umkehr der Stromzufuhr zum Antriebsmotor (78) bei Überschreiten eines vorbestimmten Strom-Schwellenwerts.

11. Vorrichtung nach einem der vorangehenden Ansprüche, **dadurch gekennzeichnet, dass** die Steuerung (48) derart angeordnet ist, dass beim Abtrennen des unteren Endes des Schlauchabschnitts (82) zuerst der Schlauchabschnitt (82) entlang von einer Schweißnaht verschweißt wird, dass das untere Ende des Schlauchabschnitts (82) dann entlang von einer oberhalb von der Schweißnaht angeordneten Trennnaht abgetrennt wird, und dass zuletzt der zurückbleibende Teil des Schlauchabschnitts (82) entlang von einer oberhalb von der Trennnaht angeordneten Schweißnaht verschweißt wird.

## Claims

1. Device (10) for welding waste into a tubular film (56), having a housing (12) which surrounds a receiving space (84) for the folded-up tubular film (86), a duct (56) through which an inwardly folded-over tubular portion (82) of the tubular film (82) extends from the top to the bottom, a conveying unit (30) which conveys the tubular portion (82) downwards through the duct (56) and the conveying direction of which is reversible, having a welding and separating unit (28), which is disposed below the conveying unit (30), for welding the tubular portion (82) along transversely running seams and for severing a lower end of the tubular portion (82), and having a controller (48) for activating the conveying unit (30) and the welding and separating unit (28), **characterized in that** the controller (48) is disposed in such a manner that the conveying direction of the conveying unit (30) is reversed in the event of the lower end of the tubular portion (82) being severed.

2. Device according to Claim 1, **characterized by** installations for reversing the conveying direction of the conveying unit (30), depending on the state of a seam which is produced for severing the lower end of the tubular portion (82) in the welding and separating unit (28).

3. Device according to Claim 2, **characterized in that** the installations comprise a time controller.

4. Device according to one of the preceding claims, **characterized in that** a heat quantity which is supplied by the welding and separating unit (28) into the tubular portion (82) for severing the lower end of the tubular portion (82) is larger than a heat quantity which is supplied by the welding and separating unit (28) into the tubular portion (82) for welding the tubular portion (82).

5. Device according to one of the preceding claims, **characterized in that** the conveying unit (30) comprises at least one pair of conveying rollers (58) which are driven so as to have opposing directions of rotation, and **in that** for severing the lower end of the tubular portion (82) the direction of rotation of both conveying rollers (58) is reversible.

6. Device according to Claim 5, **characterized in that** the conveying unit (30) comprises two pairs of narrow conveying rollers (58) which are disposed at opposite sides of the duct (56) and extend only across part of the width of the tubular portion (82), the direction of rotation of the conveying rollers (58) of both roller pairs being reversible.

7. Device according to one of the preceding claims, **characterized in that** the welding and separating unit (28) comprises two heatable welding jaws (76) which are pressable against the tubular portion (82) from opposite sides.

8. Device according to Claim 7, **characterized in that** the two welding jaws (76) comprise in each case one heating wire which is connectable to a power source and which is disposed between a Teflon tape on the side of said heating wire which faces towards the tubular portion (82) and a rubber tape on the side of said heating wire which faces away from the tubular portion (82).

9. Device according to Claim 7 or 8, **characterized in that** when approaching the tubular portion (82), the two welding jaws (76) are supported counter to their direction of movement by springs and **in that**, in the event of one of the springs being compressed, installations for reversing the direction of movement of the welding jaws (76) are provided.

10. Device according to one of Claims 7 to 9, **characterized by** installations for monitoring the power supply to an electric drive motor (78) of the welding jaws (76) during moving-apart of the welding jaws (76), and a controller (48) for reversing the power supply to the drive motor (78) when a predefined power threshold value is exceeded.

11. Device according to one of the preceding claims, **characterized in that** the controller (48) is disposed in such a manner that, in the event of the lower end of the tubular portion (82) being severed, first the tubular portion (82) is welded along a welding seam, **in that** the lower end of the tubular portion (82) is then severed along a separating seam which is disposed above the welding seam, and **in that** finally the remaining part of the tubular portion (82) is welded along a welding seam which is disposed above the separating seam.

## Revendications

1. Dispositif (10) pour la fermeture par soudage de déchets dans une feuille tubulaire (56), comprenant un boîtier (12) qui entoure un espace de réception (84) pour la feuille tubulaire repliée (86), un conduit (56) à travers lequel s'étend de haut en bas une portion tubulaire repliée vers l'intérieur (82) de la feuille tubulaire (82), une unité de transport (30) transportant vers le bas la portion tubulaire (82) à travers le conduit (56), dont le sens de transport peut être inversé, comprenant une unité de soudage et de séparation (28) disposée en dessous de l'unité de transport (30) pour souder la portion tubulaire (82) le long de joints s'étendant transversalement et pour séparer une extrémité inférieure de la portion tubulaire (82) et comprenant une commande (48) pour activer l'unité de transport (30) et l'unité de soudage et de séparation (28), **caractérisé en ce que** la commande (48) est disposée de telle sorte que le sens de transport de l'unité de transport (30) soit inversé lors de la séparation de l'extrémité inférieure de la portion tubulaire (82).

2. Dispositif selon la revendication 1, **caractérisé par** des systèmes pour l'inversion du sens de transport de l'unité de transport (30) en fonction de l'état d'un joint produit pour la séparation de l'extrémité inférieure de la portion tubulaire (82) dans l'unité de soudage et de séparation (28).

3. Dispositif selon la revendication 2, **caractérisé en ce que** les systèmes comprennent une commande temporisée.

4. Dispositif selon l'une quelconque des revendications précédentes, **caractérisé en ce qu'**une quantité de chaleur acheminée dans la portion tubulaire (82) pour la séparation de l'extrémité inférieure de la portion tubulaire (82) par l'unité de soudage et de séparation (28) est supérieure à une quantité de chaleur acheminée dans la portion tubulaire (82) pour le soudage de la portion tubulaire (82) par l'unité de soudage et de séparation (28).

5. Dispositif selon l'une quelconque des revendications précédentes, **caractérisé en ce que** l'unité de transport (30) comprend au moins une paire de rouleaux de transport (58) qui sont entraînés avec un sens de rotation opposé, et **en ce que** pour la séparation de l'extrémité inférieure de la portion tubulaire (82), le sens de rotation des deux rouleaux de transport (58) peut être inversé.

6. Dispositif selon la revendication 5, **caractérisé en ce que** l'unité de transport (30) comprend deux paires de rouleaux de transport étroits (58) qui sont disposées au niveau de côtés opposés du conduit (56) et qui s'étendent uniquement sur une partie de la largeur de la portion tubulaire (82), le sens de rotation des rouleaux de transport (58) des deux paires de rouleaux pouvant être inversé.

7. Dispositif selon l'une quelconque des revendications précédentes, **caractérisé en ce que** l'unité de soudage et de séparation (28) comprend deux mâchoires de soudage (76) pouvant être chauffées et pouvant être pressées depuis des côtés opposés contre la portion tubulaire (82).

8. Dispositif selon la revendication 7, **caractérisé en ce que** les deux mâchoires de soudage (76) comprennent chacune un filament chauffant pouvant être connecté à une source de courant, lequel filament chauffant est disposé entre une bande de téflon sur son côté tourné vers la portion tubulaire (82) et une bande de caoutchouc sur son côté opposé à la portion tubulaire (82).

9. Dispositif selon la revendication 7 ou 8, **caractérisé en ce que** les deux mâchoires de soudage (76) sont supportées à l'encontre de leur sens de déplacement lors de leur rapprochement au niveau de la portion tubulaire (82) par des ressorts et **en ce que** des systèmes sont prévus pour inverser le sens de déplacement des mâchoires de soudage (76) lors d'une compression par l'un des ressorts.

10. Dispositif selon l'une quelconque des revendications 7 à 9, **caractérisé par** des systèmes pour contrôler l'alimentation en courant à un moteur d'entraînement électrique (78) des mâchoires de soudage (76) pendant un déplacement à l'écart l'une de l'autre des mâchoires de soudage (76) et une commande (48) pour inverser l'alimentation en courant au moteur d'entraînement (78) lors du dépassement d'une valeur seuil de courant prédéterminée.

11. Dispositif selon l'une quelconque des revendications précédentes, **caractérisé en ce que** la commande (48) est disposée de telle sorte que lors de la séparation de l'extrémité inférieure de la portion tubulaire (82), tout d'abord la portion tubulaire (82) soit soudée le long d'un joint de soudure, que l'extrémité inférieure de la portion tubulaire (82) soit ensuite séparée le long d'un joint de séparation disposé au-dessus du joint de soudure, et que finalement la partie restante de la portion tubulaire (82) soit soudée le long d'un joint de soudure disposé au-dessus du joint de séparation.
